# EUROPÄISCHE PATENTANMELDUNG

(11) **EP 0 384 292 A2**
(43) Veröffentlichungstag der Anmeldung: **29.08.1990**
(21) Anmeldenummer: 90102936.3
(22) Anmeldetag: 15.02.1990
(51) Int. Cl.: C11D 3/382, C11D 3/18

(54) **Reinigungsmittel und Verfahren zur Herstellung desselben**

(30) Priorität: 22.02.1989 DE 3905343
(71) Anmelder: Koss, Joachim, D-2850 Bremerhaven (DE)
(72) Erfinder: Koss, Joachim, D-2850 Bremerhaven (DE)

(57) **Zusammenfassung**

Die vorliegende Erfindung betrifft ein Reinigungsmittel, das als Wirkkomponente Gitrusfrüchte-Extrakt im Gemisch mit weiteren Komponenten aus der Gruppe Tenside, Emulgatoren, Schaumdämpfer, Verdickungsmittel und Wasser enthält. Außerdem wird ein geeignetes Verfahren zur Herstellung des Reinigers beschrieben.

## Beschreibung

Die vorliegende Erfindung bezieht sich auf ein neuartiges Reinigungsmittel und ein Verfahren zur Herstellung desselben.

Die Vielzahl der im Handel erhältlichen Reinigungsmittel läßt sich grob in zwei Kategorien einteilen: Allzweckreiniger und Spezialreiniger. Allzweckreiniger führen im allgemeinen nur bei leichter Verschmutzung zu einem befriedigenden Ergebnis. Bei starker Verschmutzung, insbesondere durch spezielle Materialien, wie Blut, Teer, Kaugummi, Kleber usw., ist die Anwendung ganz spezieller Reiniger notwendig. Abhängig von der Art der Verschmutzung sowie der Beschaffenheit des zu reinigenden Gegenstandes muß jeweils der geeignete Spezialreiniger gefunden und eingesetzt werden. Dies ist sehr kosten- und zeitaufwendig. Außerdem enthalten diese Spezialreiniger aggressive und gesundheitsschädliche Bestandteile, die auch die Umwelt belasten.

Der vorliegenden Erfindung liegt nun die Aufgabe zugrunde, ein Reinigungsmittel bereitzustellen, das wirksam die unterschiedlichsten Verunreinigungen entfernt und zudem umweltfreundlich ist. Ebenfalls ist es Aufgabe der vorliegenden Erfindung, ein Verfahren zur Herstellung des erfindungsgemäßen Reinigungsmittels bereitzustellen.

Zur Lösung dieser Aufgabe enthält das erfindungsgemäße Reinigungsmittel Citrusfrüchte-Extrakt und ggf. (im Gemisch) Wasser sowie weitere Komponenten, beispielsweise aus der Gruppe Tenside und/oder Emulgatoren und/oder Verdickungsmittel und/oder Schaumdämpfer. Bevorzugt beinhaltet der erfindungsgemäße Reiniger Extrakt aus Orangen.

Für die Wirksamkeit des Reinigers sind insbesondere die Konzentration des Citrusfrüchte-Extraktes und die Auswahl der übrigen Bestandteile von Bedeutung. Der Citrusfrüchte-Exrakt im Reinigungsmittel beträgt vorteilhafterweise mindestens 50 Gew.- %. Gemäß einem Merkmal der Erfindung enthält das Reinigungsmittel Emulgatoren und/oder Tenside aus der Gruppe Fettsäure-alkanolamide, Fettalkoholsulfate, Celluloseether, Glycerinstearate. Als besonders vorteilhaft haben sich Reinigungsmittel in der Zusammensetzung gemäß Anspruch 7 bzw. Anspruch 8 erwiesen.

Die Vorteile des erfindungsgemäßen Reinigers sind vor allem darin zu sehen, daß es mit diesem Reiniger möglich ist, die unterschiedlichsten bekanntermaßen hartnäckigen Verunreinigungen, wie z.B. Graffiti, Kleberückstände, Harz, Blut, Ei, Stempelfarbe, Kaffeeflecken usw., mit einem einzigen Reinigungsmittel zu entfernen, ohne den Untergrund anzugreifen. Das Reinigungsmittel ist umweltfreundlich, da seine Bestandteile und zwar vor allem das Citrus früchte-Extrakt, abbaubar sind. Es hat sich überraschend sogar gezeigt, daß bei einer Entsorgung des Reinigungsmittels durch Abflüsse eine Reinigung derselben erfolgt. Eine derartige Entsorgung ist mit dem erfindungsgemäßen Reinigungsmittel im übrigen deshalb problemlos möglich, weil es im Gegensatz zu bekannten Reinigungsmitteln keine körnigen Zusätze enthält, die zu einer Verstopfung der Abflüsse führen könnten.

Schließlich ist das erfindungsgemäße Produkt einfach in der Anwendung.

Das erfindungsgemäße Reinigungsmittel wird direkt auf die verschmutzten Stellen aufgebracht und wirkt auf die Verschmutzung ein, wobei die Einwirkzeit mit dem Grad der Verschmutzung verlängert wird. Der Citrusfrüchte-Extrakt bewirkt dabei aufgrund seines Gehaltes an Terpenen und organischen Säuren ein Löslichmachen vieler Verunreinigungen, insbesondere organischer Art, die dann mit Hilfe der im Reiniger enthaltenen Tenside und Emulgatoren in Wasser entfernt werden können. Verstärkt kann die Wirkung des Reinigers durch zusätzlich mechanische Behandlung, wie beispielsweise Bürsten werden. Jedoch hat sich überraschenderweise gezeigt, daß eine mechanische Behandlung (Bürsten) nur in wenigen Fällen erforderlich ist. Anschließend werden die Reste aus Verschmutzung und Reinigungsmittel mit klarem Wasser abgespült. Sie sind zerfallen bzw. vom Reinigungsmittel gebunden und werden mit diesem zusammen weiter biologisch abgebaut. Hierbei wirken Terpene des Citrusfrüchte-Extraktes als Alkylenoxide, d.h. Doppelbindungen haben mit Luftsauerstoff reagiert.

Der wirksame Citrusfrüchte-Extrakt enthält hauptsächlich Terpene, wie z.B. Limonen. Er enthält zudem organische Säuren und Ester. Da Terpene als ätherische Öle aufgrund ihrer chemischen Struktur wasserunlöslich sind, sind sie im erfindungsgemäßen Reinigungsmittel mit Emulgatoren und Tensiden kombiniert. Diese Komponenten dienen als grenzflächenaktive Substanzen zugleich mit als Lösungsvermittler für die zu entfernenden Verunreinigungen. Der erfindungsgemäße Reiniger eignet sich besonders zum Reinigen von Beton, Klinker oder Putzflächen. Er eignet sich insbesondere zur Entfernung von Farbschmierereien auf Wänden (sogenannte Graffiti), da er selbst in feinste Poren eindringt. Um diese Graffiti von den Wänden entfernen zu können, müssen herkömmliche Reiniger Putzkörper (feine Körper) enthalten, die jedoch nicht in feinste Poren, Risse oder dgl. eindringen können. Daher lassen sich mit bekannten Reinigern - wenn überhaupt - Graffiti nur unvollständig entfernen.

Das erfindungsgemäße Reinigungsmittel kann in verschiedenen Formen angewendet werden, so z.B. als flüssiges Reinigungsmittel oder als Reinigungspaste.

Je nach Verwendungsart enthält das Reinigungsmittel zusätzliche Komponenten, beispielsweise Methylcellulose, die dem Mittel eine gewisse Cremigkeit verleiht und es dadurch auch besonders gut als Handreinigungscreme einsetzen läßt.

In verfahrenstechnischer Hinsicht wird die gestellte Aufgabe durch ein Verfahren gelöst, das im wesentlichen aus folgenden Verfahrensschritten besteht:
- Lösen des Emulgators in Wasser bei einer Temperatur von 70 - 75° C;
- Hinzufügen des Extrakts aus Citrusfrüchten zu der 70 - 75° C warmen Lösung des Emulgators unter Rühren;
Zweckmäßigerweise kommen noch die folgenden Verfahrensschritte hinzu:
-Abkühlen der Mischung auf Raumtemperatur;
- Einstellen der Viskosität der Mischung.

Nach diesen Schritten liegt der erfindungsgemäße Reiniger in seiner Grundform vor. Es kann - falls gewünscht - ein Schaumdämpfer, vorzugsweise Silikonentschäumer, zugemischt werden.

Die Einstellung der Viskosität wird vorzugsweise mit einer 28 %igen Lösung von Natriumlaurylethersulfat vorgenommen. Aber auch die Verwendung von Wasser ist denkbar.

Bei Herstellung eines pastenartigen Reinigers, etwa einer Handwaschcreme, ist ein Schaumdämpfer nicht erforderlich. Nach Einstellung der Viskosität wird in diesem Fall zur Cremebildung Methylcellulose in wäßriger Lösung zu der vorgefertigten Mischung gemischt. Die Zumischung erfolgt bei Raumtemperatur. Anschließend kann als Hautschutz noch Ölsäurediethanolamid zugefügt werden (vorzugsweise bei einer Temperatur von weniger als 26° C).

Im folgenden werden beispielhaft bevorzugte Zusammensetzungen des erfindungsgemäßen Reinigungsmittels angegeben:

1. Reinigungsmittel:
6 Gew.-% Emulgator REWOMUL FW (Handelsname, Fa. REWO)
60 Gew.-% Orangenextrakt
ca. 2 Gew.-% Natriumlaurylethersulfat
Rest Gew.-% Wasser

2. Reinigungsmittel
11 Gew.-% Emulgator REWOMUL FW (Handelsname, Fa. REWO)
55 Gew.-% Orangenextrakt
ca. 5 Gew.-% Natriumlaurylethersulfat
Rest Gew.-% Wasser

3. Handwaschpaste
11 Gew.-% Emulgator REWOMUL FW (Handelsname, Fa. REWO)
55 Gew.-% Orangenextrakt
ca. 5 Gew.-% Natriumlaurylethersulfat
ca. 1 Gew.-% Methylcellulose
1 Gew.-% Ölsäurediethanolamid
Rest Gew.-% Wasser

Alternativ können die oben angegebenen Zusammensetzungen an der Stelle des Orangenextrakts auch Citronenextrakt (etwa gleichen Anteils) enthalten.

## Patentansprüche

1. Reinigungsmittel, **dadurchgekennzeichnet,** daß es als Wirkkomponente mindestens einen Citrusfrüchte-Extrakt sowie ggf. Wasser und weitere Komponenten üblicher Art enthält.

2. Reinigungsmittel nach Anspruch 1, dadurch gekennzeichnet, daß der Citrusfrüchte-Extrakt Orangenextrakt ist.

3. Reinigungsmittel nach Anspruch 1 oder 2, dadurch gekennzeichnet, daß der Citrusfrüchte-Extrakt im wesentlichen aus Terpenen und zu einem geringeren Anteil aus organischen Säuren besteht.

4. Reinigungsmittel nach einem oder mehreren der Ansprüche 1 bis 3, dadurch gekennzeichnet, daß es sich bei den weiteren Komponenten um solche aus der Gruppe Tenside, Emulgatoren, Schaumdämpfer und Verdickungsmittel handelt.

5. Reinigungsmittel nach einem oder mehreren der vorangehenden Ansprüche, dadurch gekennzeichnet, daß die als Emulgator und/oder Tensid wirkenden Substanzen aus der Gruppe Fettsäurealkanolamide, Fettalkoholsulfate, Celluloseether, Glycerinstearate ausgewählt sind.

6. Reinigungsmittel nach einem oder mehreren der vorangehenden Ansprüche , dadurch gekennzeichnet, daß es mindestens 50 Gew.-% Citrusfrüchte-Extrakt enthält.

7. Reinigungsmittel nach einem oder mehreren der vorangehenden Ansprüche, gekennzeichnet durch die Zusammensetzung:
6 Gew.-% Emulgator
60 Gew.-% Orangenextrakt
ca. 2 Gew.-% Natriumlaurylethersulfat
Rest Gew.-% Wasser

8. Reinigungsmittel, insbesondere Handwaschpaste, nach einem oder mehreren der vorangehenden Ansprüche, gekennzeichnet durch die Zusammensetzung:
11 Gew.-% Emulgator
55 Gew.-% Orangenextrakt
ca. 5 Gew.-% Natriumlaurylethersulfat
ca. 1 Gew.-% Methylcellulose
1 Gew.-% Ölsäurediethanolamid
Rest Gew.-% Wasser

9. Verfahren zur Herstellung eines Reinigungsmittels, insbesondere nach einem oder mehreren der Ansprüche 1 bis 8, **gekennzeichnet durch** mindestens folgende Verfahrensschritte:
a) Lösen des Emulgators in Wasser bei einer Temperatur von 70 - 75° C;
b) Hinzufügen des Extrakts aus Citrusfrüchten zu der 70 - 75°C warmen Lösung des Emulgators unter Rühren;

10. Verfahren nach Anspruch 9, dadurch gekennzeichnet, daß nach dem Hinzufügen des Citrusfrüchteextrakt zur warmen Lösung des Emulgators die Mischung abgekühlt wird, vorzugsweise auf Raumtemperatur.

11. Verfahren nach Anspruch 9 oder 10, dadurch gekennzeichnet, daß nach dem Abkühlen der Mischung die Viskosität derselben eingestellt wird.
